# EUROPÄISCHE PATENTSCHRIFT

(11) **EP 1 725 810 B1**
(45) Veröffentlichungstag und Bekanntmachung des Hinweises auf die Patenterteilung: **23.09.2009**
(21) Anmeldenummer: 05716175.4
(22) Anmeldetag: 17.03.2005
(51) Int. Cl.: F21V 15/01, F21V 7/00, F21V 17/10

(54) **LEUCHTE MIT EINEM ZWEI SEITENTEILE AUFWEISENDEN GEHÄUSE**
LIGHT COMPRISING A HOUSING THAT CONSISTS OF TWO LATERAL SECTIONS
LAMPE COMPRENANT UN BOITIER PRESENTANT DEUX PARTIES LATERALES

(30) Priorität: 19.03.2004 DE 102004013663; 14.07.2004 DE 102004034014
(43) Veröffentlichungstag der Anmeldung: 29.11.2006
(73) Patentinhaber: Zumtobel Lighting GmbH, 6850 Dornbirn (AT)
(72) Erfinder: KOPP, Rupert, 10405 Berlin (DE); LADSTÄTTER, Gerald, A-6833 Klaus (AT); RHOMBERG, Ulrich, A-6850 Dornbirn (AT); RÜF, Wolfgang, 6850 Dornbirn (AT)
(74) Vertreter: Thun, Clemens
(86) Internationale Anmeldenummer: PCT/EP2005/002873
(87) Internationale Veröffentlichungsnummer: WO 2005/090858

(56) Entgegenhaltungen:
- EP-A- 0 877 198
- WO-A-03/036161
- DE-U- 29 901 397
- GB-A- 1 453 061
- US-A- 4 323 954

## Beschreibung

Die Erfindung betrifft eine Leuchte nach dem Oberbegriff des Anspruchs 1.

Eine solche Leuchte ist aus DE 299 01 397 U bekannt.

Eine Leuchte üblicher Bauart weist ein Gehäuse auf, dass eine Deckenwand und wenigstens zwei sich von der Deckenwand z.B. einander gegenüberliegend nach unten erstreckende Seitenwände hat. In der Regel sind zwei weitere Seitenwände vorgesehen, die mit den ersten Seitenwänden verbunden sind und das Gehäuse stabilisieren. Bei dieser bekannten Bauweise sind wenigstens die Deckenwand und die Seitenwände erforderlich. Dies führt wegen der erforderlichen Anzahl von Bauteilen oder Bauteilabschnitten zu einem beträchtlichen Aufwand bezüglich Baugröße, Gewicht, Materialaufwand, Herstellung und Montage bzw. Vormontage.

Der Erfindung liegt die Aufgabe zugrunde, eine Leuchte der eingangs angegebenen Art zu vereinfachen. Dies gilt insbesondere bezüglich einer Reduzierung der Bauteile bzw. Bauteilabschnitte.

Diese Aufgabe wird durch die Merkmale des Anspruchs 1 gelöst. Vorteilhafte Weiterbildungen der Erfindung sind in zugehörigen Unteransprüchen beschrieben.

Bei der erfindungsgemäßen Leuchte nach dem Anspruch 1 ist das Gehäuse von zwei länglichen Seitenteilen mit jeweils einem oberen und einem unteren Längsrand gebildet, wobei die oberen Längsränder abschnittsweise untereinander verbunden sind, und wobei die unteren Längsränder mit Abstand zueinander verlaufen und eine untere Lichtaustrittsöffnung begrenzen.

Eine erfindungsgemäße Leuchte ist von einer kleineren Baugröße, weil zumindest im Bereich des wenigstens einen Längsabschnitts, in dem die oberen Längsränder abschnittsweise untereinander verbunden sind, die Leuchte bzw. das Gehäuse eine geringere Breite aufweist. Es wird hierdurch somit nicht nur der Bauraum verringert, sondern auch der Materialaufwand.

Außerdem kann ebenfalls im Bereich von dem wenigstens einen Längsabschnitt, in dem die oberen Längsränder abschnittsweise untereinander verbunden sind, eine Deckenwand entfallen, was ebenfalls zu einer Verringerung des Bauraums, des Gewichts und des Materialaufwandes führt.

Ein weiterer Vorteil der erfindungsgemäßen Ausgestaltung besteht darin, dass die Seitenteile uneben ausgebildet oder nicht parallel zueinander, z.B. dachförmig ausgebildet bzw. angeordnet werden können, was im Vergleich zu einer üblichen Kastenform zu einer größeren Stabilität führt.

Aufgrund des Abstands zwischen den unteren, sich vorzugsweise gerade erstreckenden Längsrändern der Seitenteile ist bei den vorbeschriebenen Vorteilen eine untere Lichtaustrittsöffnung geschaffen, über der sich ein hinreichend großer Gehäuseraum verwirklichen lässt, in dem ein Reflektor, Anschlussmittel für wenigstens eine zugehörige Lampe und Haltemittel für den Reflektor und die Anschlussmittel angeordnet werden können. Die Verbindung der Seitenteile erfolgt vorzugsweise durch Kleben. Dabei ist es vorteilhaft, parallel zueinander verlaufende Klebeflächen auszubilden um eine flächenhafte und stabile Verbindung zu erreichen.

Die Seitenteile lassen sich in einfacher Weise durch Platten bilden, die eben sind oder quer zu ihrer Ebene verformt sind, um die abschnittsweise Verbindung an den oberen Längsränder zu erhalten. Dabei können die oberen Längsränder direkt aneinander anliegen oder sie können einen Abstand voneinander aufweisen, in dem Haltemittel, z.B. für den Reflektor und/oder die Anschlussmittel und/oder Tragteile zum Befestigen oder Aufhängen der Leuchte angeordnet und vorzugsweise gleichzeitig mit den Seitenteilen verbunden sein können.

Die Erfindung eignet sich besonders gut für eine langgestreckte und sich gerade erstreckende Leuchte, bei der eine größere Stabilität erforderlich ist, die durch die Länge bedingt ist.

In dem wenigstens einen Längsbereich des Gehäuses, in dem die oberen Längsränder nicht miteinander verbunden sind, können die Längsränder einen Abstand voneinander aufweisen, wodurch eine obere Gehäuseöffnung gebildet ist, die aus verschiedenen Gründen vorteilhaft ist. Zum einen wird hierdurch eine Innenraumvergrößerung geschaffen, die sich nur über einen Teilbereich des Gehäuses erstreckt. Die obere Gehäuseöffnung kann auch dazu ausgenutzt werden, ein Betriebsgerät oder andere Bauteile der Leuchte in deren Bereich im Gehäuse anzuordnen. Es ist auch möglich, ein Innengehäuse mit einer z.B. U-förmigen Querschnittsform unterhalb der oberen Gehäuseöffnung im Gehäuse anzuordnen, das nicht nur zu einer Stabilisierung des Gehäuses oder den Haltemitteln führt, sondern in dem auch das Betriebsgerät alternativ geschützt angeordnet werden kann.

Die vorbeschriebene obere Gehäuseöffnung kann auch eine obere Lichtaustrittsöffnung bilden. Hierdurch lässt sich auch eine indirekte Beleuchtung verwirklichen.

Die Seitenteile bestehen vorzugsweise aus Holz oder Eternit. Seitenteile aus diesen Werkstoffen eignen sich nicht nur aufgrund der vorhandenen Konstruktion, sondern sie charakterisieren auch eine besondere Bauart der Leuchte.

Die Lichtaustrittsöffnung einer Leuchte wird von, z.B. einander gegenüberliegenden, Gehäusewänden begrenzt. Dabei ist man bestrebt, den die Lichtabstrahlöffnung umgebenden Rand möglichst schmal auszubilden, um nicht nur eine kleine Bauweise sondern auch ein akzeptables Aussehen der Leuchte zu erreichen.

Bei Leuchten mit geraden Seitenwänden und insbesondere bei Leuchten mit langgestreckten Seitenwänden ist die Stabilität der Seitenwände verhältnismäßig gering, insbesondere dann, wenn die die Lichtaustrittsöffnung umgebenden Ränder schmal gehalten werden sollen.

Der Erfindung liegt im weiteren die Aufgabe zugrunde, eine Leuchte der im Oberbegriff des Anspruchs 14 angegebenen Art zu stabilisieren.

Diese Aufgabe wird durch die Merkmale des Anspruchs 14 gelöst. Vorteilhafte Weiterbildungen der Erfindung sind in zugehörigen Unteransprüchen beschrieben.

Bei der erfindungsgemäßen Leuchte nach Anspruch 14 sind die Lichtbeeinflussungsmittel mit den unteren Randbereichen von mindestens zwei Gehäusewänden derart verbindbar, dass die Lichtbeeinflussungsmittel eine parallel zur Lichtaustrittsöffnung wirkende Gehäuseverstrebung bilden, die quer zu den Gehäusewänden nach innen und/oder nach außen wirksam ist.

Bei dieser erfindungsgemäßen Leuchte sind wenigstens zwei Gehäusewände, durch die Lichtbeeinflussungsmittel miteinander verbunden und stabilisiert. Bei diesen Gehäusewänden handelt es sich vorzugsweise um einander gegenüberliegende Gehäusewände, wobei sich die erfindungsgemäße Ausgestaltung insbesondere für langgestreckte Gehäusewände eignet, die von Natur aus verhältnismäßig labil sind. Diese Stabilisierung erfolgt ohne eine wesentliche Vergrößerung des Aufwands an Material und/oder der Konstruktion. Die Gehäuseverstrebung lässt sich in einfacher Bauweise durch zwischen den Lichtbeeinflussungsmitteln und den Gehäusewänden angeordnete Zapfenverbindungen bilden. Dabei ist es besonders vorteilhaft, die Gehäuseverstrebung oder die Zapfenverbindungen so auszugestalten, dass sie beim Einsetzen der Lichtbeeinflussungsmittel gleichzeitig in ihrer Wirkverbindung gelangen, so dass ein besonderes Zusammenfügen der Verstrebungsbauteile oder Zapfenverbindungsbauteile entfällt.

Eine einfache und handhabungsfreundliche Montage der Lichtbeeinflussungsmittel und vorzugsweise auch der Verstrebung wird dann erreicht, wenn die Lichtbeeinflussungsmittel durch eine Verrastungsvorrichtung mit dem Gehäuse verbindbar sind.

Um eine rationelle und kostengünstige Herstellung zu erreichen, ist es vorteilhaft, wenigstens zwei Verbindungsteile der Leuchte durch eine Klebeverbindung miteinander zu verbinden. Hierbei bedarf es außer dem Klebemittel keines zusätzlichen Verbindungselements zum Verbinden der Verbindungsteile, z. B. keiner Verbindungsschraube mit zugehörigen Löchern.

Bei einer Klebeverbindung ist jedoch die Gefahr einer ungewollten Lösung z. B. aufgrund von einer fehlerhaften Klebeverbindung, Materialspannungen oder Erschütterungen.

Bei solchen Leuchten, die für eine Positionierung im oberen Bereich eines Raumes eingerichtet sind, stellt eine Klebeverbindung deshalb einen Unsicherheitsfaktor dar, da nicht auszuschließen ist, dass nach einem Lösen der Klebeverbindung wenigstens ein Teil der Leuchte herabfällt und einen Schaden an Menschen oder Gegenständen hervorrufen kann. Dieser Nachteil gilt insbesondere für eine Leuchte, die für einen Anbaus, z. B. an einer Wand oder einer Decke, oder für ein Abhängen eingerichtet ist.

Der Erfindung liegt deshalb im weiteren die Aufgabe zugrunde, bei einer Leuchte der im Oberbegriff des Anspruchs 27 beschriebenen Art die Verbindung von wenigstens zwei Verbindungsteilen zu vereinfachen und/oder zu rationalisieren und die Sicherheit gegen ein Herabfallen wenigstens eines Verbindungsteils zu verbessern.

Diese Aufgabe wird durch die Merkmale des Anspruchs 27 gelöst.

Bei der erfindungsgemäßen Leuchte nach Anspruch 27 sind die beiden Verbindungsteile zum einen durch Kleben mittelbar oder unmittelbar miteinander verbunden und zum anderen durch eine zusätzliche Sicherungsvorrichtung miteinander verbunden. Hierdurch ist gewährleistet, dass auch nach einem ungewollten Lösen der Klebeverbindung das gelöste Verbindungsteil nicht herabfällt.

Für eine solche Sicherungsvorrichtung eignet sich eine formschlüssig wirksame Sicherungsvorrichtung besonders gut, insbesondere eine solche Sicherungsvorrichtung, deren Wirksamkeit auf einer gegenseitigen Verhakung der Verbindungsteile beruht. Eine solche Verhakungsvorrichtung lässt sich nämlich nicht nur einfach und kostengünstig herstellen, sondern auch montieren und in die Verhakungsposition bringen. Außerdem lässt sich eine Verhakungsvorrichtung handhabungsfreundlich und schnell wieder demontieren.

Im Rahmen der Erfindung kann eine vorbeschriebene Klebeverbindung und/oder Sicherungsvorrichtung zur Verklebung und/oder Sicherung von zwei Seitenwänden des Gehäuses der Leuchte dienen, die unmittelbar miteinander verklebt sind oder beim Vorhandensein eines Zwischenteils mittelbar miteinander verklebt sind. Die erfindungsgemäße Sicherungsvorrichtung kann jedoch auch zwischen anderen Verbindungsteilen der Leuchte angeordnet sein, z. B. zwischen dem Gehäuse oder einer Seitenwand des Gehäuses und daran durch die Klebeverbindung befestigten Zwischenstücken oder Profilschienen, die Verbindungselemente oder Verrastungselemente tragen, die Teile einer Verbindungsvorrichtung oder Verrastungsvorrichtung zum Verbinden oder Verrasten eines Lichtbeeinflussungselements der Leuchte sind.

In weiteren Unteransprüchen sind Merkmale enthalten, die zu weiteren einfachen und kleinen Konstruktionen führen, die Stabilität vergrößern, die Montage bzw. Demontage der Leuchte oder ihrer Einzelteile verbessert oder das Befestigen bzw. Aufhängen der Leuchte selbst vereinfachen und verbessern.

Nachfolgend werden vorteilhafte Ausgestaltungen der Leuchte anhand von bevorzugten Ausführungsbeispielen und Zeichnungen näher erläutert. Es zeigen:
- Fig. 1: eine erfindungsgemäße Leuchte in perspektivischer Darstellung;
- Fig. 2: die Leuchte in der Stirnansicht;
- Fig. 3: die Leuchte in einem teilmontierten Zustand in perspektivischer Darstellung;
- Fig. 4: einen Endbereich der Leuchte in einem anderen teilmontierten Zustand in perspektivischer Darstellung;
- Fig. 5: die Leuchte in einem weiteren teilmontierten Zustand in perspektivischer Darstellung;
- Fig. 6: eine erfindungsgemäße Leuchte in abgewandelter Ausgestaltung in perspektivischer Darstellung;
- Fig. 7: die Leuchte nach Fig. 6 in der Stirnansicht;
- Fig. 8: einen Endbereich der Leuchte im teilmontierten Zustand in perspektivischer Darstellung;
- Fig.9: eine erfindungsgemäße Leuchte gemäß Fig. 2 in abgewandelter Ausgestaltung in der Stirnansicht;
- Fig. 10: eine erfindungsgemäße Leuchte gemäß Fig. 7 in abgewandelter Ausgestaltung in der Stirnansicht.

Die insbesondere aus Fig. 2 entnehmbaren Hauptteile der in ihrer Gesamtheit mit 1 bezeichneten Leuchte sind ein Gehäuse 2, ein oder zwei einander gegenüberliegend angeordnete Haltemittel 3 mit Anschlussmitteln 3a für wenigstens eine nicht dargestellte Lampe, insbesondere eine sich gerade erstreckende Gasentladungsröhre, ein Lichtbeeinflussungsmittel 4, das im Bereich einer Abstrahlöffnung 5 des Gehäuses 2 angeordnet ist oder die Abstrahlöffnung 5 bildet oder begrenzt, und Befestigungsmittel 6 zum lösbaren Befestigen des Lichtbeeinflussungsmittels 4 an dem Gehäuse 2, wobei die Haltemittel 3 auch zum lösbaren Halten der Leuchte 1 an einer Raumwand, insbesondere an einer Decke, dienen können.

Die Leuchten 1 der vorliegenden Ausführungsbeispiele sind vorzugsweise Deckenleuchten, insbesondere Hängeleuchten. Mit den Haltemitteln 3 verbindbare Abhängmittel sind nicht dargestellt und können z.B. durch Abhängdrähte, Abhängstäbe oder Abhängketten mit Verankerungsteilen gebildet sein. Die Abstrahlöffnung 5 ist auf der den Haltemitteln 3 und Abhängemitteln abgewandten Seite angeordnet. Bei einer Deckenleuchte ist die Abstrahlöffnung 5 unten angeordnet. Aus ihr tritt im Funktionsbetrieb der Leuchte 1 das durch einen resultierenden Strahl 8 verdeutlichte Licht zur direkten Beleuchtung des vorhandenen Raumes 9 aus.

Bei allen Ausführungsbeispielen ist die Leuchte 1 eine langgestreckte Leuchte 1, die sich vorzugsweise gerade erstreckt, und eine Einzelleuchte oder einen Längsabschnitt eines durch mehrere hintereinander angeordnete Leuchten 1 gebildeten Leuchtenstrang sein kann.

Wesentliche Bauteile des langgestreckten Gehäuses 2 sind zwei langgestreckte Seitenteile 11, die bezüglich einer Längsmittelebene E der Leuchte 1 bzw. des Gehäuses 2 spiegelsymmetrisch angeordnet und geformt sind. Deshalb wird im folgenden nur ein Seitenteil 11 beschrieben. Es ist ein wesentliches Merkmal des Seitenteils 11, dass es aus hochkant angeordnetem plattenförmigen Flachmaterial mit oberen und unteren Längskanten bzw. Längsrändern 11a, 11b besteht, wobei wenigstens ein Längsrandabschnitt 11a1, insbesondere die endseitigen Längsrandabschnitte 11a1, bezüglich wenigstens einem übrigen Längsrandabschnitt 11a2 nach innen, d.h. zur vertikalen Längsmittelebene E hin, versetzt ist. In Fig. 1 sind die vorzugsweise parallel versetzten Längsrandabschnitte mit 11a1 und deren Versatz nach innen mit a bezeichnet. Der übrige nicht versetzte Längsrandabschnitt 11a2 befindet sich vorzugsweise vertikal über dem unteren Längsrand 11b. Der zugehörige, hier mittlere und sich vertikal bzw. parallel zur vertikalen Längsmittelebene E erstreckende Seitenteilbereich ist mit 11c bezeichnet. Der teilweise nach innen versetzte Endbereich der Seitenteile 11 ist mit 11c1 bezeichnet. Bezüglich einer vertikalen Quermittelebene ist die Leuchte 1 bzw. das Gehäuse 2 vorzugsweise ebenfalls spiegelsymmetrisch ausgebildet.

Wie insbesondere aus Fig. 1 zu entnehmen ist, ist der Übergang zwischen den Längsrandabschnitten 11a1 und 11a2 S-förmig gerundet.

Wie insbesondere Fig. 2 erkennen lässt, erstreckt sich das Seitenteil 11 im Bereich der Längsrandabschnitte 11a1 über einen mit 11d bezeichneten aufrechten Randbereich vertikal. Der sich von diesem Randbereich 11d nach unten erstreckende Seitenteilbereich 11f kann sich gerundet oder schräg oder beim Ausführungsbeispiel S-förmig zum unteren Längsrand 11b hin erstrecken. Vorzugsweise erstreckt sich dieser Randbereich 11f zu einem im wesentlichen vertikal und parallel zur vertikalen Längsmittelebene E erstreckenden unteren Randbereich 11e, dessen Höhe gleich oder größer sein kann, als die Höhe des oberen Randbereichs 11d. Das Gehäuse 2 ist durch die nach innen versetzten Wandbereiche der Seitenwände auf ein Maß b verjüngt, das etwa der Summe der Dicken c der Seitenteilwände entspricht oder größer sein kann, was noch beschrieben wird. Die durch die Verjüngung gebildeten seitlichen und endseitigen Freiräume sind mit 12 bezeichnet. Die Länge der Längsrandabschnitte 11a1 ist gleich oder kleiner als die Länge der Längsrandabschnitte 11a2.

Die beiden bezüglich der vertikalen Längsmittelebene E spiegelbildlich angeordneten und uneben geformten Seitenteile 11 sind im Bereich der Längsrandabschnitte 11a1 unmittelbar oder mittelbar miteinander verbunden, vorzugsweise unlösbar miteinander verbunden, z.B. durch Schweißen oder durch Kleben, wie es bei den Ausführungsbeispielen der Fall ist. Die Klebeverbindung 13 erstreckt sich flächig vorzugsweise über den gesamten Randbereich 11d, was zur Stabilität der Verbindung beiträgt. Um die Klebeverbindung 13 zusätzlich zu stabilisieren, ist die Klebefläche an einem oder an beiden miteinander zu verbindenden Teilen 11, 21a aufgerauht. Es können z.B. Riefen oder Nuten in die jeweils zugehörige Klebefläche eingearbeitet sein. Die Riefen oder Nuten können sich in der Längsrichtung gerade oder wellenförmig erstrecken.

Das soweit beschriebene Gehäuse 2 kann somit nur aus den beiden Seitenteilen 11 bestehen. Die unteren Längsränder 11b erstrecken sich vorzugsweise gerade.

Die nicht nach innen versetzten Längsrandabschnitte 11a2 begrenzen eine obere Gehäuseöffnung 14, die sich längs über den Seitenwandbereich 11c erstreckt, der beim Ausführungsbeispiel ein zwischen dem Längsrandabschnitten 11a1 angeordneter mittlerer Gehäusebereich ist. Diese Gehäuseöffnung 14 schafft Raum im Gehäuse 2, in dem z.B. ein Betriebsgerät angeordnet werden kann. An den Längsenden der Gehäuseöffnung 14 können Verbindungselemente für Befestigungsmittel oder Aufhängemittel der Leuchte angeordnet sein.

Wie insbesondere in Fig. 2 zu erkennen ist, begrenzen beide nach innen versetzte Seitenwandbereiche 11f einen unteren domförmigen Gehäuseteilraum 15, in dessen unteren Bereich das Lichtbeeinflussungsmittel 4 durch die Befestigungsmittel 6 von unten montierbar und demontierbar gehalten ist. Über dem Lichtbeeinflussungsmittel 4 ist in jedem Endbereich 11c1 das wenigstens eine Haltemittel 3 mit den Anschlussmitteln 3a für wenigstens eine nicht dargestellte Lampe in Form einer Gasentladungsröhre angeordnet. Oberhalb der z.B. durch elektrische Anschlusselemente oder -kontakte 16 für die Lampe gebildeten Anschlussmitteln 3a am Haltemittel 3 ist ein domförmiger oder tunnelförmiger Reflektor 17 angeordnet, der sich im wesentlichen über die gesamte Länge des Gehäuses 2 erstreckt und unmittelbar oder mittelbar an den den Gehäuseteilraum 15 begrenzenden Seitenwandbereichen 11f, vorzugsweise am Haltemittel 3, gehalten ist und im Sinne eines Kopfreflektors nach unten reflektiert. Beim Ausführungsbeispiel ist das Haltemittel 3 in Form einer sich längs erstreckenden oberen Profilschiene 21 gebildet, die mit den Seitenteilen 11 verbunden ist. Hierzu dient vorzugsweise ein mittiger vertikaler Schienensteg 21a, der sich nach oben bis in den Bereich der Randbereiche 11d erstreckt und mit diesen vorzugsweise unlösbar verbunden ist. Die Länge der Profilschiene 21 bzw. des Schienenstegs 21a kann im wesentlichen der Länge der Seitenteile 11 entsprechen oder kürzer sein. Der Schienensteg 21a ist vorzugsweise mit den Randbereichen 11d flächig verklebt, wobei seine Seitenflächen aufgerauht oder die bereits beschriebenen Riefen oder Nuten aufweisen kann, um die Festigkeit der auf seinen beiden Seiten angeordneten Klebeverbindung 13 zu vergrößern. Eine entsprechend ausgebildete und angeordnete obere Profilschiene 21 ist auch im anderen Endbereich 11c im oberen Gehäuseteilraum 15 des Gehäuses 2 angeordnet. Wenn zwischen den einander quer gegenüberliegenden Randbereichen 11d der Schienensteg 21a angeordnet ist, ist das über die nach innen versetzten Seitenwände gemessene Maß b um die Dicke des Schienenstegs 21a vergrößert.

Der Schienensteg 21a ist in seinem unteren Randbereich mit einer nach unten ausmündenden Nut 22 ausgebildet, die einen Schraubkanal bildet, in den von unten Befestigungsschrauben 23 eingeschraubt sind, die die Anschlussmittel 3a und die Anschlusskontakte 16 aufweisende Fassungsstege 3b und/oder den Reflektor 17 und/oder den Boden 25a eines noch zu beschreibenden Innengehäuses 25 jeweils in einem Durchgangsloch durchfassen. Es ist auch möglich, die Fassungsstege 3b durch von ihnen nach oben abstehende und andeutungsweise dargestellte Verrastungselemente 3c am Boden 25a zu verrasten, die in zugehörige Verrastungslöcher im Boden 25a von unten einsteckbar sind und hinter dem Boden 25a verrasten.

Die Profilschiene 21 weist vorzugsweise zur Stabilisierung des Bodens 25a zwei seitlich abstehende Stützschenkel 21b auf, die nach unten gerichtet sind und deren untere Ränder mit dem unteren Rand des Schienenstegs 21a in einer Höhe liegen. Der Boden 25a kann sich somit an den Stützschenkeln 21b nach oben abstützen.

Das Innengehäuse 25 weist eine U-Form auf mit Seitenwänden 25b, die sich längs von den Seitenrändern der Bodenwand 25a vertikal nach oben bis zu einem vorzugsweise plattenförmigen Deckel 26 erstrecken. Die Seitenwände 25b sind vorzugsweise niedriger bemessen als die Seitenteile 11. Außerdem ist die Breite des Deckels kleiner als der Querabstand der Seitenteile 11 voneinander im Seitenteilbereich 11c, so dass der Deckel 26 in eine dazwischen versenkte Position passt, wie es Fig. 2 zeigt. Dabei deckt der Deckel 26 nicht nur das Innengehäuse 25 sondern auch die obere Gehäuseöffnung 14 ab. In den Endbereichen des Innengehäuses 25 sind die Seitenwände 25b bis auf kleinen von dem Boden 25a hochstehenden Seitenstegen 25c etwa rechteckig ausgespart, wodurch Freiräume 27 geschaffen sind, in die hinein die Seitenwandbereiche 11d, nach innen versetzt sind.

Das durch die Profilschiene 21 gebildete Haltemittel 3 kann auch zum Befestigen oder Aufhängen der Leuchte 1 an der Wand oder Decke dienen. Beim Ausführungsbeispiel ist ein Verbindungsteil 28 mit dem Haltemittel 3 bzw. der Profilschiene 21 verbunden, mit dem nicht dargestellte Tragteile zum Befestigen oder Aufhängen verbindbar sind. Das Verbindungsteil 28 ist vorzugsweise formschlüssig und in der Längsrichtung der Leuchte 1 vorzugsweise stufenlos verstellbar mit dem Haltemittel 3 verbunden. Hierzu kann das Profil der Profilschiene 21 für eine formschlüssige Verbindung ausgenutzt werden, z.B. dadurch, dass das Verbindungsteil 28 formschlüssig in eine Hinterschneidung des Profils eingreift und/oder einen Vorsprung des Profils formschlüssig hintergreift. Beim Ausführungsbeispiel weist das Verbindungsteil 28 einen mittigen und nach unten ausmündenden Schlitz 28a auf, der in einem Abstand von seiner unteren Ausmündung eine Schlitzerweiterung 28b aufweist mit der er eine Stegerweiterung 21c des Schienenstegs 21a formschlüssig übergreift. Das Verbindungsteil 28 kann durch eine in die Längsrichtung der Leuchte 1 gerichtete Bewegung mit der Profilschiene 21 formschlüssig zusammengesteckt sein und dabei zugleich in die richtige axiale Position zwischen dem Deckel 26 und den aufeinanderzu versetzten oberen Längsrändern 11a verstellt und eingestellt werden.

Das Lichtbeeinflussungselement 4 ist beim Ausführungsbeispiel durch ein Rasterelemente aufweisendes Rasterbauteil, z.B. ein Lamellenraster, mit reflektierenden Rasterinnenflächen, vorzugsweise durch ein Zellenraster, gebildet. Solche Rasterbauteile sind an sich Stand der Technik und brauchen deshalb nicht näher beschrieben zu werden. Bezüglich eines Zellenrasters wird auf die DE 101 51 958 A1 der Anmelderin verwiesen, in der eine Leuchte mit einem Zellenraster dargestellt und beschrieben ist. Ein solches Zellenraster wird auch mit Topfreflektor bezeichnet.

Das Rasterbauteil oder Zellenraster 31 erstreckt sich über die gesamte Länge des Gehäuses 2 mit einander gegenüberliegenden Rasterseitenwänden 31a, zwischen denen Rasterzellen 31b in mehreren Reihen, z.B. in zwei Reihen, angeordnet sind.

Das Zellenraster 31 weist oberseitig eine längs und mittig verlaufende Mulde 32 auf. Die Anschlussmittel 3a für die Lampe sind bezüglich der Mulde 32 in einer solchen Höhe angeordnet, dass die Lampe wenigstens teilweise in der Mulde 32 versenkt ist. Hierdurch wird nicht nur die Lichteinstrahlung in die Rasterzellen 31b verbessert sondern es wird auch die Konstruktionshöhe verringert. Bei einer solchen wenigstens teilweise versenkten Anordnung der Anschlussmittel 3a ist es vorteilhaft, die innenseitigen Reflektionswände 31c der Rasterseitenwände 31a in ihrem oberen Bereich bzw. in der oberen Hälfte stärker zu krümmen als im unteren Bereich, wodurch eine effektivere Reflektion erreicht wird. Das Zellenraster 31 weist an seinem oberen Rand einen der Form der Mulde folgenden Kragen 31d auf.

Anstelle eines Rasterbauteils oder Zellenrasters 31 kann auch ein Lichtbeeinflussungsmittel 4 anderer Ausgestaltung angeordnet sein, z.B. eine lichtdurchlässige Scheibe, insbesondere mit Entblendungseigenschaften.

Das Lichtbeeinflussungsmittel 4 ist von unten zwischen den Seitenteilen 11 lösbar einsteckbar. Zur Halterung dienen die Befestigungsmittel 6, die vorzugsweise im unteren Bereich der Seitenteile 11 innen angeordnet sind und vorzugsweise Teile einer Verrastungsvorrichtung 36 sind. Diese weist auf beiden Seiten an seitlich elastisch ausbiegbaren Federschenkeln 36a ausgebildete Rastnasen 36b auf, die in der Verrastungsstellung einen Rastvorsprung hintergreifen und in eine Rastausnehmung 36c einfedern. Um ein selbsttätiges Ausfedern beim Einstecken des Lichtbeeinflussungsmittels 4 zu erreichen, weisen die Rastnassen 36b der Nasenfläche gegenüberliegend angeordnete gerundete oder schräge Einführungsflächen 36d auf, die beim Einstecken ein selbsttätiges Ausbiegen der Federschenkel 36a bewirken. Entsprechend schräg oder gerundet ist auch die Rastfläche 36e der Rastnase 36b so ausgebildet, dass durch eine manuelle, die Gewichtskraft des Lichtbeeinflussungsmittels 4 wesentlich übersteigende Zugkraft das Lichtbeeinflussungsmittel 4 aus seiner Verrastung lösbar ist, wobei die Federschenkel 36a selbsttätig ausgebogen werden und die Rastnasen 36b das Lichtbeeinflussungsmittel 4 freigeben und danach in ihre Verrastungsbereitschaftsstellung zurückfedern.

Beim Ausführungsbeispiel sind die Federschenkel 36a an ihren unteren Enden mittelbar oder unmittelbar an der Innenseite des unteren Bereichs des zugehörigen Seitenteils 11 befestigt, wobei die Federschenkel 36a sich mit ihren freien Enden nach oben erstrecken.

Die in ihrer Gesamtheit mit 36 bezeichnete Verrastungsvorrichtung weist auf beiden Seiten zueinander spiegelbildlich angeordnete Verrastungselemente zwischen dem Lichtbeeinflussungsmittel 4 und den zugehörigen Seitenteilen 11 auf.

Beim Ausführungsbeispiel bestehen die Seitenteile 11 vorzugsweise aus nicht-metallischem Material, z.B. Holz, Eternit oder Kunststoff. Insbesondere dann, wenn die Seitenteile 11 aus den vorgenannten Werkstoffen bestehen oder wenn die Seitenteile 11 an ihren Außenseiten keine Befestigungsmittel aufweisen sollen oder wenn die Seitenteile 11 aus dünnem Material, z.B. Blech, bestehen, ist es vorteilhaft, die Befestigungsmittel 6 an Zwischenstücken 37 anzuordnen, die an den Innenseiten der Seitenwände 11 insbesondere in deren unteren Randbereichen 11e befestigt sind, vorzugsweise durch Kleben, s. Klebeverbindung 13a, die wie vorbeschrieben aufgerauht oder gerade oder wellenförmig gerieft sein können. Dabei können in der Längsrichtung hintereinander angeordnete Befestigungsmittel 6 durch ein gemeinsames Zwischenstück 37 in Form einer sich längs erstreckenden Profilschiene 37a gebildet sein. Zur Befestigung der Basisenden der Federschenkel 36a kann jeweils eine z.B. nach oben offene Nut 37b vorgesehen sein, in denen das z.B. U-förmig umgebogene Basisende des Federschenkels 36a befestigt, insbesondere eingeklemmt ist.

Da die Seitenwände 11 nur in ihrem oberen Bereich miteinander verbunden sind, ist es vorteilhaft, die Seitenteile 11 in ihrem unteren Bereich quer bzw. parallel zur Lichtaustrittsöffnung 5 mit dem Lichtbeeinflussungsmittel 4 zu verstreben. Hierzu können auf jeder Seite zwischen den Seitenteilen 11 und dem Lichtbeeinflussungselement 4 angeordnete Zapfenverbindungen 38 mit jeweils einem Verbindungszapfen 38a an dem einen Verbindungsteil und einer den Verbindungszapfen 38a aufnehmenden Zapfenausnehmung 38b an dem anderen Verbindungsteil vorgesehen sein. Hierdurch sind die unteren Enden der Seitenwände 11 durch das Lichtbeeinflussungsmittel 4 in der Querrichtung aneinander fixiert und somit verstrebt und stabilisiert. Die Zapfenausnehmungen 38b sind jeweils in die der Einsteckrichtung entgegengesetzte Richtung, hier nach unten, offen. Deshalb wird der in die entgegengesetzte Richtung, hier nach oben, gerichtete Verbindungszapfen 38a beim Einstecken des Lichtbeeinflussungsmittels 4 selbsttätig in die Zapfenausnehmung 38b eingeführt. Beim Ausführungsbeispiel ist die Zapfenausnehmung 38b am Zwischenstück 37 bzw. der Profilschiene 37a angeordnet und der Verbindungszapfen 38a ist am Lichtbeeinflussungsmittel 4 angeordnet.

Auch die am Lichtbeeinflussungsmittel 4 angeordneten Befestigungsteile der Befestigungsmittel 6 sind vorzugsweise an einem jeweils auf der zugewandten Seitenwand des Lichtbeeinflussungsmittels 4 befestigten Zwischenstück 39 vorzugsweise einteilig ausgebildet, wobei mehrere, z. B. zwei, in der Längsrichtung hintereinander angeordnete Zwischenstücke 39 durch eine gemeinsame weitere Profilschiene 39a gebildet sein kann. Die Zwischenstücke 39 bzw. die Profilschiene 39a können an der zugehörigen Seitenwand des Lichtbeeinflussungsmittels 4 unlösbar befestigt sein, z.B. durch Kleben. Insbesondere bei einer Profilschiene 39a können die Verbindungszapfen 38a durch eine Profilnut 39b im der Profilschiene 39a gebildet sein, in die ein die Zapfenausnehmung 38b bzw. Nut innenseitig begrenzender Profilsteg 38c am Zwischenstück 37 bzw. an der Profilschiene 37a passend von oben einfasst.

Das Lichtbeeinflussungsmittel 4 weist an seinem unteren Ende vorzugsweise einen etwa horizontal abstehenden Flansch 41 auf, auf dem die Zwischenstücke 39 bzw. Profilschienen 39a stehen können.

Insbesondere dann, wenn die Seitenteile 11 aus Holz oder Eternit bestehen, erhält die Leuchte 1 ein sich für Raumleuchten besonders eignendes Aussehen.

Stirnseitig kann das Gehäuse 2 bzw. können die Gehäuseteilräume 15 offen sein. In diesem Falle ist es vorteilhaft, wenigstens das Lichtbeeinflussungsmittel 4 oder auch die Anschlussmittel 3 oder auch das Innengehäuse 25 so lang auszubilden, dass deren Stirnenden im wesentlichen mit den Stirnenden der Seitenteile 11 abschließen.

Die Fig. 3 zeigt die Leuchte 1 mit abgenommenen Seitenteilen 11, wobei an der nicht sichtbaren bzw. hinteren Leuchtenseite die untere Profilschiene 37a und die weitere Profilschiene 39a angeordnet sind, während auf der Sichtseite der Leuchte 1 diese beiden Schienen fehlen und das Lichtbeeinflussungsmittel 4 bzw. das Zellenraster direkt sichtbar ist. Wie Fig. 3 außerdem zeigt, kann im Innengehäuse 25, z.B. auf dem Boden 25a, ein elektrisches Betriebsgerät 45 für die Leuchte 1 angeordnet sein. Außerdem sind in dieser Fig. 3 zwei Befestigungsschrauben 23 erkennbar, die in der Längsrichtung hintereinander im verjüngten Endbereich des Gehäuses 2 angeordnet sind.

Im hinteren Endbereich des Gehäuses 2 ist in Fig. 3 das zugehörige Halte- bzw. Anschlussmittel 3, hier in Form der oberen Profilschiene 21, montiert dargestellt.

Fig. 4 zeigt perspektivisch einen dem Blick zugewandten Endbereich des Gehäuses 2, wobei die Haltemittel 3 und die Anschlussmittel 3a bzw. die obere Profilschiene 21 zum Halten der Lampe und/oder eines Verbindungsteils 28 zum Befestigen oder Aufhängen der Leuchte 1 und auf der Sichtseite die untere Profilschiene 37a dargestellt sind. Die Seitenwände 11 sind demontiert und nicht sichtbar.

Fig. 5 zeigt die Leuchte 1 ebenfalls bei entfernten Seitenteilen 11, wobei an der Sichtseite die weitere Profilschiene 39a sowie zwei in der Längsrichtung hintereinander angeordnete Befestigungsmittel 6 in Form von Federschenkeln 36a mit Rastnasen 36b dargestellt sind. Die die Federschenkel 36a tragende untere Profilschiene 37a ist nicht dargestellt.

In den Fig. 6 bis 8 ist ein abgewandeltes Ausführungsbeispiel der Leuchte 1 dargestellt, bei dem gleiche oder vergleichbare Teile mit gleichen Bezugszahlen versehen sind.

Ein erster Ausgestaltungsunterschied dieser Leuchte 1 besteht darin, dass die oberen, nach innen versetzten Randbereiche 11d mit einer geringeren Neigung der Seitenwände in den Seitenwandbereichen 11f versetzt bzw. eingeformt sind, so dass die Seitenteile 11 eine geringere Höhe aufweisen und gedrungener ausgebildet sind als beim ersten Ausführungsbeispiel gemäß Fig. 2. Beim Ausführungsbeispiel gemäß Fig. 7 sind die Breite und die Höhe des Gehäuses 2 in etwa gleich.

Außerdem ist der obere Bereich der oberen Profilschiene 21 mit zwei, ein Querabstand voneinander aufweisenden Schienenstegen 21a1 in Form einer nach oben offenen Gabel geformt. In der Gabelausnehmung ist anstelle einer Stegerweiterung 21c eine hinterschnittene Längsnut 21c1 angeordnet, in der ein Schieber 28c eines Verbindungsteils 28 formschlüssig einfasst und in der Längsrichtung verschiebbar angeordnet ist.

Ein weiterer Unterschied besteht darin, dass das Verhältnis der Längen der Randabschnitte 11a2 bezüglich den Randabschnitten 11a1 größer ist. Während bei der Ausgestaltung gemäß Fig. 1 die Randabschnitte 11a2 gleich oder nur geringfügig größer sind als die Randabschnitte 11a1, sind gemäß Fig. 6 die Randabschnitte 11a2 doppelt bis etwa dreimal so lang wie die Randabschnitte 11a1, wobei das Gehäuse 2 vorzugsweise länger ausgebildet ist, als das Gehäuse 2 beim Ausführungsbeispiel nach Fig. 1. Bei dieser Ausgestaltung kann die Länge des Seitenteilbereichs 11c z.B. etwa 70% der Länge des Gehäuses 2 oder der Lampe betragen. Bei der längeren Ausgestaltung gemäß Fig. 6 ist die Stabilität des Gehäuses aufgrund der vorbeschriebenen gedrungenen Konstruktion gewährleistet, die das Gehäuse 2 stabilisiert.

Ein weiterer Unterschied zum Ausführungsbeispiel nach Fig. 2 besteht darin, dass die Leuchte 1 indirekt wirksames Licht zur der Abstrahlrichtung 8 abgewandten Seite hin abstrahlt. Dies wird dadurch erreicht, dass der Reflektor 17 teilweise lichtdurchlässig und der Deckel 26 lichtdurchlässig oder teilweise lichtdurchlässig, insbesondere opal, sind, so dass Licht innenseitig von den Seitenteilen 11 nach oben abstrahlen kann und die indirekte Beleuchtung hervorrufen kann. Diese Funktion ist auch dann gegeben, wenn kein Deckel 26 vorhanden ist. Es ist auch ein als Streupalette ausgebildeter Deckel 26 vorteilhaft, um das Licht zu streuen und zu vermeiden, dass an der Decke Streifen abgebildet werden.

Ein weiterer Unterschied kann auch darin bestehen, dass die oberen Profilschienen 21 sich in endseitige Ausnehmungen 26a des Deckels 26 hinein erstrecken. Hierdurch wird nicht nur die Stabilität vergrößert sondern auch der längsgerichtete Verstellbereich für die Verbindungsteile 28 vergrößert.

Die teillichtdurchlässige Ausgestaltung des Reflektors 17 kann z.B. dadurch erreicht werden, dass insbesondere im Bereich unterhalb der oberen Gehäuseöffnung 14 ein durchgehendes Loch 17a oder nebeneinander angeordnete Löcher im Reflektor 17 angeordnet sind, durch die ein Teil des Lichts nach oben abgestrahlt wird.

Um die Lichtleitung des indirekt wirksamen Lichts im Gehäuse 2 zu verbessern, sind auf beiden Innenseiten der Seitenteile 11 zwei Seitenreflektoren 46 angeordnet, die sich vom unteren Randbereich des Reflektors 17 zum oberen Randbereich des jeweils zugehörigen Seitenteils 11 erstrecken. Die aus dünnem Material z.B. aus Blech, bestehenden Seitenreflektoren 46 können jeweils durch einen sich an der Seitenwand des zugehörigen Seitenteils 11 anliegenden Wandabschnitt 46a bestehen, der gekrümmt oder mit einem stumpfen Winkel in einen nach innen und unten konvergent angeordneten Wandabschnitt 46b vorzugsweise einteilig übergeht. In der Längsrichtung der Leuchte 1 erstrecken sich die Seitenreflektoren 46 vorzugsweise über die gesamte Länge der oberen Gehäuseöffnung 14. Die Seitenreflektoren 46 können am jeweils zugehörigen Seitenteil 11 befestigt sein.

Im Rahmen der Erfindung kann auch die Leuchte 1 gemäß Fig. 1 und 2 in einer der vorbeschriebenen Ausgestaltung entsprechenden Weise als zugleich indirekt wirksame Leuchte 1 mit z. B. gleichen Ausgestaltungsmerkmalen ausgebildet sein.

Die vorbeschriebenen Rillen in den Klebeflächen der z. B. aus Leichtmetall, insbesondere Aluminium, bestehenden und vorzugsweise stranggepressten Profilschienen 21, 37a und 39a lassen sich beim Strangpressen in einfacher und kostengünstiger Weise anbringen.

Das Ausführungsbeispiel nach Fig. 9, bei dem gleiche oder vergleichbare Teile mit gleichen Bezugszeichen versehen sind, unterscheidet sich vom Ausführungsbeispiel nach Fig. 2 hauptsächlich dadurch, dass eine zusätzliche mechanische Sicherungsvorrichtung 51 für ein solches von zwei durch die Klebeverbindung miteinander verklebten Verbindungsteilen vorgesehen ist, welches bei einer ungewollten Lösung der Klebeverbindung 13 herabfallen kann. Das Herabfallen wird dadurch verhindert, dass das andere Verbindungsteil durch die Sicherungsvorrichtung 51 mittelbar oder unmittelbar mit dem Gehäuse 2 oder einem Anbauteil desselben verbunden ist und deshalb das ungewollt gelöste Verbindungsteil halten und vor einem Herabfallen sichern kann.

Die Sicherungsvorrichtung 51 ist vorzugsweise formschlüssig wirksam, d.h., sie weist an dem durch Herabfallen gefährdeten Teil ein Sicherungselement 51a auf, das ein Sicherungselement 51b der Sicherungsvorrichtung übergreift, vorzugsweise so hakenförmig über und hintergreift, dass ein seitliches Abrutschen verhindert ist. Das korrespondierende Sicherungselement 51b kann unmittelbar oder mittelbar am Gehäuse 2 befestigt sein, z. B. an einem im Hohlraum 15 des Gehäuses 2 angeordneten Anbauteil, das im oberen Bereich des Hohlraums 15 angeordnet ist und tragendes Teil der Anschlusselemente 16 für die Lichtquelle sein kann. In solchen Fällen, in denen die Sicherungsvorrichtung 51 bezüglich der vertikalen Längsmittelebene E der Leuchte 1 seitlich angeordnet ist, ist es zur Verbesserung der Sicherheit vorteilhaft, auf beiden Seiten der Längsmittelebene E eine Sicherungsvorrichtung 51 vorzusehen, wobei die Sicherungsvorrichtungen 51 vorzugsweise spiegelbildlich angeordnet und ausgebildet sein können.

Letzteres ist beim vorliegenden Ausführungsbeispiel gemäß Fig. 2 der Fall, bei dem die Sicherungsvorrichtung 51 dazu dient, ein innenseitig an der Gehäusewand 2a angeklebtes Verbindungsteil zum Verbinden des Lichtbeeinflussungselements zu sichern, wobei die Sicherungsvorrichtung 51 einseitig im Hohlraum 15 des Gehäuses angeordnet ist und gegenüberliegend eine spiegelbildlich angeordnete und ausgebildete Sicherungsvorrichtung 51 vorgesehen ist. Die nachfolgende Beschreibung der Leuchte 1 bzw. Sicherungsvorrichtung 51 gemäß dem Ausführungsbeispiel nach Fig. 9 wird deshalb auf eine Seite der Leuchte 1 beschränkt. Auf der gegenüberliegenden Seite ist die Leuchte 1 wenigstens bezüglich der Sicherungsvorrichtung 51 spiegelbildlich ausgebildet.

Beim Ausführungsbeispiel nach Fig. 2 ist das Sicherungselement 51a am Zwischenstück 37 bzw. an der Profilschiene 37a angeordnet, vorzugsweise einteilig daran angeformt. Es kann durch einen vom oberen Ende des Zwischenstücks 37 nach oben ragenden, vorzugsweise verjüngten Sicherungsarm 51c gebildet sein, der sich über die gesamte horizontale Länge des Zwischenstücks 37 erstrecken kann. Es kann sich aber auch um einen stabförmigen Sicherungsarm 51c handeln, der im mittleren Längenbereich des Zwischenstücks 37 nach oben absteht, oder es können mehrere z. B. zwei ein horizontalen Abstand voneinander aufweisende stabförmige Sicherungsarme 51c vorgesehen sein. Der Sicherungsarm 51c ist an seinem oberen freien Ende nach innen abgebogen oder abgewinkelt, vorzugsweise hakenförmig, so dass das freie Ende des Hakens nach unten weist.

Das Sicherungselement 51b ist durch den Reflektor 17 gebildet bzw. an diesem angeordnet und beim Ausführungsbeispiel durch eine seitliche Verlängerung 17a gebildet, die vorzugsweise einen nach oben gerichteten Schenkel 17b aufweist, der von der Hakenform des Sicherungsarms 51c von außen über- und hintergriffen wird. Somit kann auch der Reflektor 17 mit dem Sicherungselement 51b einteilig ausgebildet sein, wobei es sich um ein Biegeteil oder um ein Strangpressteil handeln kann.

Die die Sicherungsvorrichtung 51 bildende Verhakungsvorrichtung ist vorzugsweise so gebildet, dass beim Montieren der Sicherungsvorrichtung 51 die einander formschlüssig übergreifenden Sicherungselemente 51a, 51b durch die Montagebewegung in ihre Verhakungsposition gelangen. Es sind deshalb keine besonderen Montagebewegungen erforderlich. Im Ausführungsbeispiel, bei dem die Zwischenstücke 17 an den Gehäusewänden 2a bzw. den Seitenteilen 11 vorgefertigt angeklebt sind, wird der Reflektor 17 durch die Gehäuseöffnung in den Hohlraum 15 hinein bis in seine Befestigungs- bzw. Anschraubposition bewegt. Dabei gelangen die seitlichen Verlängerungen 17a bzw. Schenkel 17b selbsttätig unter die Sicherungselemente 51a insbesondere in deren Hakenform. Bei einer ungewollten Lösung eines oder beider Zwischenstücke 37 bleiben diese aufgrund des Übergriffs am Reflektor 17 in ihrer aufgehängten Haltestellung, in der sie gesichert sind und das Lichtbeeinflussungsmittel 4 bzw. den Raster 31 halten.

## Patentansprüche

1. Leuchte (1) mit einem langgestreckten Gehäuse (2) und in dem Gehäuse (2) vorgesehenen Anschlussmitteln (3a) für mindestens eine Lampe,
wobei
das Gehäuse (2) von zwei länglichen Seitenteilen (11) mit jeweils einem oberen und einem unteren Längsrand (11a, 11b) gebildet ist wobei die unteren Längsränder (11b) mit Abstand zueinander verlaufen und eine untere Lichtaustrittsöffnung (5) begrenzen, **dadurch gekennzeichnet, dass** die oberen Längsränder (11a) sowie die zu diesen gehörenden, sich über einen Teil der Höhe der Seitenteile (11) erstreckenden Kantenbereiche (11d) längsabschnittsweise nach innen gegen die Längsmittelebene (E) der Leuchte (1), bezüglich welcher die zwei Seitenteile spiegelsymetrisch angeordnet sind, hin versetzt und miteinander verbunden sind.

2. Leuchte nach Anspruch 1,
**dadurch gekennzeichnet,**
**dass** die Seitenteile (11) plattenförmig sind.

3. Leuchte nach Anspruch 1 oder 2,
**dadurch gekennzeichnet,**
**dass** die längsabschnittsweise nach innen gegen die Längsmittelebene (E) hin versetzten und miteinander verbundenen Kantenbereiche (11d) im wesentlichen parallel verlaufen.

4. Leuchte nach einem der vorherigen Ansprüche,
**dadurch gekennzeichnet,**
**dass** die Seitenteile (11) uneben geformt sind, derart, dass die mit Abstand zueinander verlaufenden unteren Längsränder (11b) sich über einen Teil der Höhe der Seitenwände (11) erstreckende untere Kantenbereiche (11e) definieren, die im wesentlichen parallel verlaufen.

5. Leuchte nach Anspruch 3 oder 4,
**dadurch gekennzeichnet,**
**dass** die nicht miteinander verbundenen Abschnitte (11a2) der oberen Längsränder (11) längs mit Abstand zueinander verlaufen und eine obere Gehäuseöffnung (14) begrenzen.

6. Leuchte nach einem der vorherigen Ansprüche,
**dadurch gekennzeichnet,**
**dass** zwischen den oberen Längsränder (11a) Haltemittel (3) eingeschlossen sind, die zum Befestigen von Anschlussmittel (3a) für die mindestens eine Lampe und/oder zum Verbinden mit Tragteilen (28) für die Leuchte (1) bestimmt sind.

7. Leuchte nach Anspruch 6,
**dadurch gekennzeichnet,**
**dass** die Haltemittel (3) von sich in der Längsrichtung der Leuchte (1) erstreckenden oberen Profilschienen (21) mit Hinterschneidungen und/oder Vorsprüngen gebildet sind.

8. Leuchte nach einem der Ansprüche 6 oder 7,
**dadurch gekennzeichnet,**
**dass** die Haltemittel (3) auch einen sich über den Anschlussnnitteln (3a) für die mindestens eine Lampe erstreckenden Kopfreflektor (17) tragen, der nach unten reflektiert.

9. Leuchte nach Anspruch 5 und 8,
**dadurch gekennzeichnet,**
**dass** der Kopfreflektor (17) im Bereich der oberen Lichtaustrittsöffnung (14) zumindest teilweise lichtdurchlässig ist.

10. Leuchte nach einem der vorherigen Ansprüche,
**dadurch gekennzeichnet,**
**dass** an den Innenseiten der Seitenteile (11) in deren unteren Bereich Befestigungsmittel (6) für in die Leuchte (1) einzusetzende Lichtbeeinflussungsmittel (4) vorgesehen sind.

11. Leuchte nach Anspruch 10,
**dadurch gekennzeichnet,**
**dass** die Befestigungsmittel Teile einer Verrastungsvorrichtung (36) sind.

12. Leuchte nach Anspruch 11,
**dadurch gekennzeichnet,**
**dass** die Verrastungsvorrichtung (36) an Federarmen (36a) angeordnete Verrastungsnasen (36b) aufweist.

13. Leuchte nach einem der vorherigen Ansprüche,
**dadurch gekennzeichnet,**
**dass** die lichtbeeinflussungsmittel (4) mit den unteren Randbereichen der Seitenteile (11) derart verbindbar sind, dass die Lichtbeeinflussungsmittel (4) eine parallel zur Austrittsöffnung (5) wirkende Gehäuseverstrebung bilden.

14. Leuchte nach Anspruch 13,
**dadurch gekennzeichnet,**
**dass** auf beiden Seiten angeordnete Zapfenvesbindungen (38) zwischen den Lichtbeeinflussungsmitteln (4) und den Seitenteilen (11) oder Seitenwänden angeordnet sind, die die Lichtbeeinflussungsmittel (4) und die Seitenteile (11) oder Seitenwände parallel zur Lichtaustrittsöffnung (5) aneinander fixieren.

15. Leuchte nach Anspruch 13 oder 14,
**dadurch gekennzeichnet,**
**dass** die Gehiuseverstrebung oder die Zapfenverbindungen (38) beim Einsetzen der Lichtbeeinflussungsmittel (4) in das Gehäuse (2) gleichzeitig in Wirkverbindung bringbar sind.

16. Leuchte nach einem der Ansprüche 10 bis 15,
**dadurch gekennzeichnet,**
**dass** die Befestigungsmittel (6) und/oder die Ventrebungsteile und/oder die Zapfenverbindungsteile an Zwischenstücken (37; 39) oder Profilschienen (37a; 39a) angeordnet sind, die an den Lichtbeeinflussungsmitteln (4) und/oder an den gegenüberliegenden Seitenteilen (11) oder Seitenwänden befestigt sind.

17. Leuchte nach Anspruch 16,
**dadurch gekennzeichnet,**
**dass** die Zapfenverbindungen (38) durch in Profilnuten (38b) einfassende Profilstege (38a) gebildet sind, die an den Profilschienen (37a, 39a) angeformt sind.

18. Leuchte nach einem der Ansprüche 10 bis 17,
**dadurch gekennzeichnet,**
**dass** die Lichtbeeinflusungsmittel (4) von reflektierenden Rasterelementen gebildet sind.

19. Leuchte nach Anspruch 18,
**dadurch gekennzeichnet,**
**dass** die Rasterelemente von zwei Seitenrastern und dazwischen verlaufenden Querlamellen oder von einem ein- oder mehrstückigen Zellenraster gebildet sind.

20. Leuchte nach einem der vorherigen Ansprüche,
**dadurch gekennzeichnet,**
**dass** die Seitenteile (11) oder Seitenwände aus nicht-metallischem Material, vorzugsweise Holz oder Eternit, bestehen.

21. Leuchte nach einem der vorherigen Ansprüche,
**dadurch gekennzeichnet,**
**dass** die Leuchte zwei Verbindungsteile aufweist, die gegen ein Herabfallen flächig miteinander verbunden sind, vorzugsweise durch Kleben, oder die Seitenteile (11) aneinander und/oder die oberen und/oder unteren Profilschienen (21; 37a; 39a) oder die Zwischenstücke (37, 39) flächig verbunden sind, vorzugsweise durch Kleben.

22. Leuchte nach Anspruch 21,
**dadurch gekennzeichnet,**
**dass** die beiden Verbindungsteile zusätzlich zu der Klebeverbindung durch eine mechanische Sicherungsvorrichtung (51) lösbar miteinander verbunden sind.

23. Leuchte nach einem der Ansprüche 5 bis 22,
**dadurch gekennzeichnet,**
**dass** im Bereich der oberen Gehäuseöffnung (14) im Gehäuse (2) ein Betriebsgerät (45) und/oder ein Innengehäuse (25) angeordnet ist.

24. Leuchte nach Anspruch 22,
**dadurch gekennzeichnet,**
**dass** die Sicherungsvorrichtung (51) lösbar ist.

25. Leuchte nach Anspruch 22 oder 24,
**dadurch gekennzeichnet,**
**dass** die Sicherungsvorrichtung (51) formschlüssig miteinander in Eingriff stehende Sicherungselemente (51a, 51b) aufweist.

26. Leuchte nach Anspruch 25,
**dadurch gekennzeichnet,**
**dass** die Sicherungselemente (51a, 51b) eine Hakenverbindung bilden.

27. Leuchte nach einem der Ansprüche 22 oder 24 bis 26,
**dadurch gekennzeichnet,**
**dass** die Sicherungsvorrichtung (51) zwischen dem Gehäuse (2) oder einem Gehäuseanbauteil (37) und einem Einbauteil, insbesondere einem Reflektor (17), im Gehäuse (2) wirksam ist.

28. Leuchte nach Anspruch 27,
**dadurch gekennzeichnet,**
**dass** das Gehäuseanbauteil (37) Verbindungselemente aufweist, die Teile einer Verbindungsvorrichtung, vorzugsweise einer Verrastungsvorrichtung (36), zum Verbinden eines Lichtbeeinflussungselements (4), insbesondete eines Rasters (31) oder Reflektors, sind.

## Claims

1. Luminaire (1) with an elongated housing (2) and with connection means (3a), provided in the housing (2), for at least one lamp,
the housing (2) being formed by two oblong side parts (11) with, in each instance, an upper and a lower longitudinal rim (11a, 11b), the lower longitudinal rims (11b) being spaced from one another and delimiting a lower light exit aperture (5),
**characterised in that**
the upper longitudinal rims (11a) and also the edge regions (11d) pertaining to them and extending over a part of the height of the side parts (11) are offset inwards in longitudinal sections towards the longitudinal median plane (E) of the luminaire (1), with respect to which the two side parts are arranged in mirror-symmetric manner, and are connected to one another.

2. Luminaire according to Claim 1,
**characterised in that**
the side parts (11) are plate-shaped.

3. Luminaire according to Claim 1 or 2,
**characterised in that**
the edge regions (11d) which are offset inwards in longitudinal sections towards the longitudinal median plane (E) and connected to one another are substantially parallel.

4. Luminaire according to one of the preceding claims,
**characterised in that**
the side parts (11) are unevenly shaped in such a manner that the lower longitudinal rims (11b) which are spaced from one another define lower edge regions (11e) extending over a part of the height of the side walls (11), these edge regions being substantially parallel.

5. Luminaire according to Claim 3 or 4,
**characterised in that**
the sections (11a2) of the upper longitudinal rims (11) that are not connected to one another run lengthwise, spaced from one another, and delimit an upper housing aperture (14).

6. Luminaire according to one of the preceding claims,
**characterised in that**
between the upper longitudinal rims (11a) there are included retaining means (3) which are intended for the purpose of fastening connection means (3a) for the at least one lamp and/or are intended for the purpose of connecting to supporting parts (28) for the luminaire (1).

7. Luminaire according to Claim 6,
**characterised in that**
the retaining means (3) are formed of upper profiled rails (21) extending in the longitudinal direction of the luminaire, (1) with undercuts and/or projections.

8. Luminaire according to one of Claims 6 or 7,
**characterised in that**
the retaining means (3) also bear a top reflector (17) extending over the connection means (3a) for the at least one lamp, this reflector reflecting downwards.

9. Luminaire according to Claims 5 and 8,
**characterised in that**
the top reflector (17) is at least partly light-transmitting in the region of the upper light exit aperture (14).

10. Luminaire according to one of the preceding claims,
**characterised in that**
on the insides of the side parts (11) in the lower region thereof there are provided fastening means (6) for light-influencing means (4) to be inserted into the luminaire (1).

11. Luminaire according to Claim 10,
**characterised in that**
the fastening means are parts of a latching device (36).

12. Luminaire according to Claim 11,
**characterised in that**
the latching device (36) exhibits latching lugs (36b) arranged on spring arms (36a).

13. Luminaire according to one of the preceding claims,
**characterised in that**
the light-influencing means (4) are capable of being connected to the lower rim regions of the side parts (11) in such a manner that the light-influencing means (4) form a housing brace acting parallel to the exit aperture (5).

14. Luminaire according to Claim 13,
**characterised in that**
pin connections (38) arranged on both sides are arranged between the light-influencing means (4) and the side parts (11) or side walls, these pin connections fixing the light-influencing means (4) and the side parts (11) or side walls to one another parallel to the light exit aperture (5).

15. Luminaire according to Claim 13 or 14,
**characterised in that**
the housing brace or the pin connections (38) are capable of being brought into effective connection simultaneously when the light-influencing means (4) are inserted into the housing (2).

16. Luminaire according to one of Claims 10 to 15,
**characterised in that**
the fastening means (6) and/or the brace parts and/or the pin-connection parts are arranged on intermediate pieces (37; 39) or on profiled rails (37a; 39a) which are fastened to the light-influencing means (4) and/or to the opposing side parts (11) or side walls.

17. Luminaire according to Claim 16,
**characterised in that**
the pin connections (38) are formed by profiled studs (38a) which are set in profiled grooves (38b), these profiled studs being moulded on the profiled rails (37a, 39a).

18. Luminaire according to one of Claims 10 to 17,
**characterised in that**
the light-influencing means (4) are formed by reflecting louvre elements.

19. Luminaire according to Claim 18,
**characterised in that**
the louvre elements are formed by two lateral louvres and by transverse slats running between the lateral louvres or by a one-piece or multi-piece cell louvre.

20. Luminaire according to one of the preceding claims,
**characterised in that**
the side parts (11) or side walls consist of non-metallic material, preferably wood or Eternit.

21. Luminaire according to one of the preceding claims,
**characterised in that**
the luminaire exhibits two connecting parts which to prevent falling down are connected to one another over a broad area, preferably by adhesive bonding, or the side parts (11) are connected to one another and/or the upper and/or lower profiled rails (21; 37a; 39a) or the intermediate pieces (37, 39) are connected over a broad area, preferably by adhesive bonding.

22. Luminaire according to Claim 21,
**characterised in that**
in addition to the adhesive bond the two connecting parts are releasably connected to one another by means of a mechanical locking device (51).

23. Luminaire according to one of Claims 5 to 22,
**characterised in that**
an operating device (45) and/or an inner housing (25) is/are arranged in the region of the upper housing aperture (14) in the housing (2).

24. Luminaire according to Claim 22,
**characterised in that**
the locking device (51) is releasable.

25. Luminaire according to one of the preceding Claims 22 or 24,
**characterised in that**
the locking device (51) exhibits positively engaged locking elements (51a, 51b).

26. Luminaire according to Claim 25,
**characterised in that**
the locking elements (51a, 51b) form a hook connection.

27. Luminaire according to one of Claims 22 or 24 to 26,
**characterised in that**
the locking device (51) is effective in the housing (2) between the housing (2) or a housing attachment (37) and a built-in part, in particular a reflector (17).

28. Luminaire according to Claim 27,
**characterised in that**
the housing attachment (37) exhibits connecting elements which are parts of a connecting device, preferably a latching device (36), for connecting a light-influencing element (4), in particular a louvre (31) or a reflector.

## Revendications

1. Luminaire (1) doté d'un boîtier allongé (2) et de moyens de branchement (3a) prévus dans le boîtier (2) et destinés à au moins une lampe,
le boîtier (2) étant formé de deux pièces latérales allongées (11) pourvues chacune de bords longitudinaux supérieur et inférieur (11a, 11b),
les bords longitudinaux inférieurs (11 b) étant disposés écartés l'un de l'autre et limitant une ouverture de sortie de lumière inférieure (5),
**caractérisé en ce que** les bords longitudinaux supérieurs (11a) ainsi que les zones d'arête (11 d) faisant partie de ces derniers et s'étendant sur une partie de la hauteur des pièces latérales (11) sont décalés et reliés entre eux sur un secteur longitudinal vers l'intérieur par rapport au plan médian longitudinal (E) du luminaire (1), par rapport auquel les deux pièces latérales sont disposées de manière symétrique

2. Luminaire selon la revendication 1,
**caractérisé en ce**
**que** les pièces latérales (11) sont formées par des plaques.

3. Luminaire selon la revendication 1 ou 2,
**caractérisé en ce**
**que** les zones d'arête (11d), décalées sur un secteur longitudinal vers l'intérieur par rapport au plan médian longitudinal (E) et jointes ensemble, sont disposées pratiquement parallèles.

4. Luminaire selon l'une quelconque des revendications précédentes,
**caractérisé en ce**
**que** les pièces latérales (11) ont reçu une forme non plane de manière telle que les bords longitudinaux inférieurs (11b) disposés écartés l'un de l'autre définissent des zones d'arête inférieures (11e) s'étendant sur une partie de la hauteur des parois latérales (11) qui sont disposées pratiquement parallèles.

5. Luminaire selon la revendication 3 ou 4,
**caractérisé en ce**
**que** les secteurs non joints ensemble (11a2) des bords longitudinaux supérieurs (11) sont disposés longitudinalement écartés l'un de l'autre et limitent une ouverture de boîtier supérieure (14).

6. Luminaire selon l'une quelconque des revendications précédentes,
**caractérisé en ce**
**qu'**entre les bords longitudinaux supérieurs (11e) sont contenus des moyens de maintien (3) qui sont destinés à fixer un moyen de branchement (3a) pour la ou les lampes et/ou à relier des parties porteuses (28) pour le luminaire (1).

7. Luminaire selon la revendication 6,
**caractérisé en ce**
**que** les moyens de maintien (3) sont formés par des rails profilés supérieurs (21) s'étendant dans la direction longitudinale du luminaire (1) et pourvus de contre-dépouilles et/ou de parties en saillie.

8. Luminaire selon l'une quelconque des revendications 6 ou 7,
**caractérisé en ce**
**que** les moyens de maintien (3) portent également un réflecteur supérieur (17) s'étendant au-dessus des moyens de branchement (3a) pour la ou les lampes et réfléchissant vers le bas.

9. Luminaire selon la revendication 5 et 8,
**caractérisé en ce**
**que** le réflecteur supérieur (17) est au moins partiellement transparent dans la zone de l'ouverture supérieure de sortie de lumière (14).

10. Luminaire selon l'une quelconque des revendications précédentes,
**caractérisé en ce**
**que** des moyens de fixation (6), destinés aux moyens intervenant sur la lumière (4) mis en oeuvre dans le luminaire (1), sont prévus contre les côtés internes des pièces latérales (11) dans la zone inférieure de ces dernières.

11. Luminaire selon la revendication 10,
**caractérisé en ce**
**que** les moyens de fixation sont des pièces d'un dispositif à encliquetage (36).

12. Luminaire selon la revendication 11,
**caractérisé en ce**
**que** le dispositif à encliquetage (36) présente des languettes d'encliquetage (36b) disposées sur des bras élastiques (36a).

13. Luminaire selon l'une quelconque des revendications précédentes,
**caractérisé en ce**
**que** les moyens intervenant sur la lumière (4) peuvent être reliés avec les zones de bord inférieures des pièces latérales (11) de manière telle que les moyens intervenant sur la lumière (4) forment un entretoisement de boîtier agissant parallèlement à l'ouverture de sortie (5).

14. Luminaire selon la revendication 13,
**caractérisé en ce**
**que** des raccords d'emboîtement (38) disposés sur les deux côtés sont disposés entre les moyens intervenant sur la lumière (4) et les pièces latérales (11) ou les parois latérales, lesquels fixent entre eux les moyens intervenant sur la lumière (4) et les pièces latérales (11) ou les parois latérales parallèlement à l'ouverture de sortie de la lumière (5).

15. Luminaire selon la revendication 13 ou 14,
**caractérisé en ce**
**que** l'entretoisement de boîtier ou les raccords d'emboîtement (38) peuvent être mis simultanément en liaison active lors de la mise en place des moyens intervenant sur la lumière (4) dans le boîtier (2).

16. Luminaire selon l'une quelconque des revendications 10 à 15,
**caractérisé en ce**
**que** les moyens de fixation (6) et/ou les parties d'entretoisement et/ou les parties de raccord d'emboîtement sont disposés sur des parties intermédiaires (37 ; 39) ou des rails profilés (37a ; 39a) qui sont fixés sur les moyens intervenant sur la lumière (4) et/ou sur les pièces latérales (11) opposées ou sur les parois latérales.

17. Luminaire selon la revendication 16,
**caractérisé en ce**
**que** les raccords d'emboîtement (38) sont formés par des crampons profilés (38a) qui sont enchâssés dans des gorges profilées (38b) et formés sur les rails profilés (37a, 39a).

18. Luminaire selon l'une quelconque des revendications 10 à 17,
**caractérisé en ce**
**que** les moyens intervenant sur la lumière (4) sont formés d'éléments quadratiques réfléchissant.

19. Luminaire selon la revendication 18,
**caractérisé en ce**
**que** les éléments quadratiques sont formés par deux quadrillages latéraux et de lamelles transversales disposées entre les quadrillages ou par un quadrillage de cellules en une ou plusieurs pièces.

20. Luminaire selon l'une quelconque des revendications précédentes,
**caractérisé en ce**
**que** les pièces latérales (11) ou les parois latérales sont composées d'un matériau non métallique, de préférence du bois ou du fibrociment.

21. Luminaire selon l'une quelconque des revendications précédentes,
**caractérisé en ce**
**que** le luminaire présente deux parties de raccord qui sont jointes ensemble sur leur surface pour éviter de tomber, de préférence par collage, ou les pièces latérales (11) ensemble et/ou les rails supérieurs et/ou inférieurs (21 ; 37a ; 39a) ou les pièces intermédiaires (37, 39) sont joints sur leur surface, de préférence par collage.

22. Luminaire selon la revendication 21,
**caractérisé en ce**
**que** les deux parties de raccord sont jointes ensemble de manière détachable en plus de l'assemblage par colle au moyen d'un dispositif de sécurité mécanique (51).

23. Luminaire selon l'une quelconque des revendications 5 à 22,
**caractérisé en ce**
**qu'**un équipement (45) et/ou un boîtier interne (25) est disposé dans la zone de l'ouverture de boîtier supérieure (14) dans le boîtier (2).

24. Luminaire selon la revendication 22,
**caractérisé en ce**
**que** le dispositif de sécurité (51) est détachable.

25. Luminaire selon l'une quelconque des revendications précédentes 22 ou 24,
**caractérisé en ce**
**que** le dispositif de sécurité (51) présente des éléments de sécurité (51 a, 51 b) étant mécaniquement en prise les uns dans les autres.

26. Luminaire selon la revendication 25,
**caractérisé en ce**
**que** les éléments de sécurité (51a, 51b) forment une liaison par crochet.

27. Luminaire selon l'une quelconque des revendications 22 ou 24 à 26,
**caractérisé en ce**
**que** le dispositif de sécurité (51) est actif entre le boîtier (2) ou une pièce rapportée sur le boîtier (37) et une pièce montée, en particulier un réflecteur (17), dans le boîtier (2).

28. Luminaire selon la revendication 27,
**caractérisé en ce**
**que** la pièce rapportée sur le boîtier (37) présente des éléments de liaison qui sont des pièces d'un dispositif de liaison, de préférence d'un dispositif à encliquetage (36), destinées à relier un élément intervenant sur la lumière (4), en particulier un quadrillage (31) ou un réflecteur.
